# FASCICULE DE BREVET EUROPEEN

(11) **EP 0 064 679 B1**
(45) Date de publication et mention de la délivrance du brevet: **28.05.1986**
(21) Numéro de dépôt: 82103671.2
(22) Date de dépôt: 29.04.1982
(51) Int. Cl.: F01D 9/04, F01D 5/14

(54) **Aubage directeur pour veines divergentes de turbine à vapeur**
Leitschaufeln für divergente Kanäle in Dampfturbinen
Directing vanes for diverging channels in steam turbines

(30) Priorité: 05.05.1981 FR 8108884
(43) Date de publication de la demande: 17.11.1982
(73) Titulaire: ALSTHOM, F-75784 Paris Cédex 16 (FR)
(72) Inventeur: Bessay, Raymond, F-9000 Belfort (FR)
(74) Mandataire: Weinmiller, Jürgen

## Description

La présente invention a trait à un aubage directeur pour veines divergentes de turbine à vapeur, comportant des aubes disposées entre un plancher et un plafond divergent et dont les surfaces d'intrados et d'extrados sont sensiblement orthogonales au plancher à proximité de celui-ci et dont les génératrices de l'aube sont incurvées. Le terme « génératrice » est utilisé ici pour une ligne dont le déplacement parallèlement par rapport à elle-même engendre la surface de l'aube.

Dans certains aubages directeurs à veines divergentes connus, les surfaces de l'extrados et de l'intrados des aubes sont constituées par des génératrices sensiblement rectilignes orthogonales au plancher et faisant un angle voisin de l'angle 90° + O avec le plafond, O étant l'angle de divergence de la veine.

Dans de tels aubages, les pertes secondaires sont importantes au voisinage du sommet des aubes.

Il est connu en outre du document FR-A 1 499 693 d'utiliser pour les aubes de stator de turbines des aubes incurvées dont les surfaces d'intrados et d'extrados font des angles aigus avec le plafond afin de réduire les forces de flexion appliquées à ces aubes.

Il est également connu du document US-A-2 029 813 de munir l'étage fixe d'un ventilateur de pales courbes orthogonales au plancher et au plafond cylindriques pour diminuer la résistance au passage de l'air au voisinage du plancher et du plafond.

L'invention a pour but de diminuer les pertes dues à la divergence des veines. Ce but est atteint par l'aubage tel que défini dans la revendication.

L'invention sera mieux comprise à la lumière de la description qui va suivre et des dessins annexés.
La figure 1 représente une coupe axiale d'une turbine à vapeur à veine divergente, à laquelle l'invention peut s'appliquer.
La figure 2 représente une vue de haut de l'aubage directeur de la turbine selon la figure 1.
La figure 3 représente une coupe selon la ligne A-B de la figure 2 dans le cas où la veine est cylindrique, donc correspondant à l'état de la technique.
La figure 4 représente la même coupe dans le cas, où la veine est divergente.
La figure 5 représente une coupe X-Y au niveau X1 Y1 de la figure 4.
La figure 6 représente un aubage classique.
La figure 7 représente un aubage selon l'invention.
La figure 1 représente une turbine à vapeur dont les veines ont une forme divergente dans le sens du flux.

Cette turbine comporte une succession d'aubages fixes et d'aubages mobiles.

L'aubage directeur 1 du dernier étage comporte des aubes 2 disposées entre un plancher 3 cylindrique et un plafond conique 4 un angle 6 avec l'axe 00' de la turbine.

Cet angle 6 est particulièrement important pour le dernier étage de la partie basse pression de la turbine. De plus, lorsque on désire utiliser des aubes mobiles terminales de grande hauteur, cette divergence est encore accentuée.

Dans les turbines connues, les valeurs de 8 au droit de l'aubage directeur du dernier étage sont usuellement comprises entre 25° et 70°.

Sur la figure 2, on a représenté une vue de haut de l'aubage directeur 1 avec deux aubes consécutives 2, 2'.

La veine 3 est limitée par l'intrados de l'aube 2. l'extrados de l'aube 2' et par le plafond et le plancher.

La distance minimale δ entre les deux aubes voisines 2, 2' part de l'extrémités a du bord de fuite de l'aube 2 jusqu'à un point b de l'extrados de l'aube 2'.

Le cercle de centre a et de rayon 8 est tangent en b à l'extrados de l'aube 2'.

Le lieu dans l'espace sur toute la hauteur des aubes 2 et 2' des segments a, b donne la section minimale de passage entre les deux aubes consécutives.

Lorsque l'angle 0 est négligeable, (ce qui n'est pas le cas dans l'aubage directeur selon l'invention), cette section a sensiblement la forme d'un secteur d'anneau ai bi bs (ai, bi étant sur le plancher et as, bs sur le plafond) compris entre le plancher 3, le plafond 4, le bord de fuite de l'aube 2 et l'extrados de l'aube 2' (voir figure 3).

Toute coupe cylindrique XY autour de l'axe de la turbine dans le cas de la figure 3 rencontre toutes ces aubes, quel que soit l'endroit où cette coupe est pratiquée sur la hauteur des aubes.

Lorsque l'angle 8 est important, la section de passage minimale du flux a la forme d'un quadrilatère ai bi bs as (en négligeant les courbures de ai bi sur le plancher 3, et as bs sur le plafond 4) qui diffère essentiellement de la section représentée à la figure 3 par le triangle as bs cs, bs cs étant tracé parallèlement à ai bi (voir figure 4).

L'angle λ= as b cs du triangle as bs cs est d'autant plus voisin de l'angle 8 que l'angle de sortie du jet a 1S avec le front de grille est petit.

En effet, plus α 1 S est petit, plus la coupe passant par a et b se rapproche de la coupe 1-1.

Toute coupe cylindrique XY axée sur l'axe de la turbine telle que X2 Y2 pratiquée à une hauteur inférieure au niveau bs, cs, rencontre les aubes.

Par contre, toute coupe XY telle que X1 Y1 pratiquée sur la portion d'aube entre as et cs coupe l'aube 2 mais ne coupe plus l'aube 2' (voir cette coupe sur la figure 5).

La section de passage du flux est déterminée d'un côté par l'intrados de l'aube 2 et de l'autre côté par l'extrados de l'aube 2' dans une première partie b' bo, puis par le plafond de bo à b".

En raison notamment de la surépaisseur bob" a' (a' étant l'intersection du bord de fuite de l'aube 2' par le cylindre X1 Y1. avec X1 Y1 compris entre as et cs), il se produit de fortes pertes lors de la détente de la vapeur traversant le triangle as bs cs.

Sur la figure 6, on a représenté une aube d'un aubage classique. Les surfaces de l'extrados et de l'intrados sont orthogonales au plancher et font un angle 9 + 90° avec le plafond 4. Les profils successifs des aubes sont réunis par les lignes telles que m, n, p, qui ne sont jamais très éloignées d'une droite.

Une aube d'un aubage selon l'invention est représentée à la figure 7. Les surfaces de l'extrados et de l'intrados sont orthogonales au plancher à proximité de celui-ci. Les génératrices m, n, p sont droites jusqu'à un profil intermédiaire 1 puis sont incurvées suffisamment pour que les surfaces de l'extrados et de l'intrados soient également orthogonales au plafond.

Dans l'aubage directeur selon l'invention, les triangles as bs cs ont pratiquement disparu et le rendement est donc amélioré par rapport aux aubages directeurs classiques.

## Revendications

Aubage directeur pour veines divergentes de turbine à vapeur comportant des aubes (2, 2') disposées entre un plancher (3) et un plafond divergent (4) et dont les surfaces d'intrados et d'extrados sont sensiblement orthogonales au plancher (3) à proximité de celui-ci et dont les génératrices (m, n, p) de l'aube sont incurvées, caractérisé en ce que les surfaces d'intrados et d'extrados sont sensiblement orthogonales au plafond (4) à proximité de celui-ci.

## Claims

A guide blade set for diverging channels of a steam turbine comprising blades (2, 2') disposed between a floor (3) and a divergent ceiling (4), the concave and convex surfaces being essentially orthogonal to the floor (3) in the vicinity of the latter and the generatrix lines (m, n, p) of the blade being curved, characterized in that in the vicinity of the ceiling (4), the concave and convex surfaces are essentially orthogonal to the ceiling (4).

## Patentansprüche

Leitbeschaufelung für divergierende Kanäle einer Dampfturbine mit Schaufeln (2, 2'), die zwischen einem Boden (3) und einer divergierenden Decke (4) angeordnet sind, und deren Innenflächen und Außenflächen im wesentlichen senkrecht zum Boden (3) in seiner Nähe liegen und deren Schaufelmantellinien (m, n, p) gekrümmt sind, dadurch gekennzeichnet, daß die Innenflächen und die Außenflächen in der Nähe der Decke (4) im wesentlichen senkrecht zur Decke (4) verlaufen. ⁹
